# EUROPÄISCHE PATENTSCHRIFT

(11) **EP 1 961 950 B1**
(45) Veröffentlichungstag und Bekanntmachung des Hinweises auf die Patenterteilung: **14.07.2010**
(21) Anmeldenummer: 08100788.2
(22) Anmeldetag: 23.01.2008
(51) Int. Cl.: F02M 47/02, F02M 63/00

(54) **Kraftstoffinjektor mit einer zusätzlichen Drosselstelle zur Vermeidung von Gasbildung im Steuervolumen des Steuerventils**
Fuel injector with additional throttle position to reduce gas build-up in the control volume of control valves
Injecteur de carburant doté d'un poste d'étranglement supplémentaire destiné à éviter la formation de gaz dans des volumes de commande de la vanne de commande

(30) Priorität: 26.02.2007 DE 102007009163
(43) Veröffentlichungstag der Anmeldung: 27.08.2008
(73) Patentinhaber: ROBERT BOSCH GMBH, 70442 Stuttgart (DE)
(72) Erfinder: Rapp, Holger, 71254 Ditzingen (DE)

(56) Entgegenhaltungen:
- EP-A- 1 612 403
- EP-A- 1 621 764
- DE-A1- 4 310 984

## Beschreibung

Die vorliegende Erfindung betrifft einen Kraftstoffinjektor zum Einspritzen von Kraftstoff in einen Brennraum einer Brennkraftmaschine nach der im Oberbegriff des Anspruchs 1 näher definierten Art.

### Stand der Technik

Aus der EP 1 612 403 A1 ist ein Kraftstoffinjektor zum Einspritzen von Kraftstoff in einen Brennraum einer Brennkraftmaschine offenbart. Dieser umfasst einen hubbeweglich in einem Injektorkörper geführten Ventilkolben, welcher auch unmittelbar als Düsennadel aufgeführt sein kann. Die Hubbewegung des Ventilkolbens bzw. der Düsennadel wird durch ein Steuerventil gesteuert, wobei das Steuerventil im Wesentlichen aus einer hubbeweglich zwischen einer Öffnungsstellung und einer Schließstellung in Richtung einer Hubachse geführten Ventilnadel besteht. Diese wird mittels eines Elektromagneten bewegt, welcher zur Überführung der Ventilnadel in die Öffnungsstellung bestromt wird, und zur Rückführung der Ventilnadel in die Schließstellung eine Druckfeder umfasst, welche die Ventilnadel in die Schließstellung zurückführt. Ferner umfasst der Kraftstoffinjektor ein Ventilstück, an dem ein sich entlang der Hubachse erstreckender Führungsabschnitt angeformt ist und sich in die Ventilnadel hinein erstreckt, so dass die Ventilnadel eine Führungsbohrung umfasst, und diese über dem Führungsabschnitt geführt ist.

Derartige Kraftstoffinjektoren umfassen einen an den Ventilkolben bzw. an die Düsennadel angrenzenden Steuerraum, welcher in Abhängigkeit einer Druckbeaufschlagung mit einer Steuermenge des Kraftstoffs die Hubbewegung der Düsennadel steuert. Wird der Steuerraum unter Hochdruck gesetzt, so wird die Düsennadel in einen Dichtsitz gedrückt, so dass in einem Düsenkörper eingebrachte Einspritzöffnungen verschlossen sind. Sinkt der Druck im Steuerraum, so hebt sich die Düsennadel bzw. der Ventilkolben entlang der Hubachse aus dem Dichtsitz heraus, so dass die Einspritzöffnungen zur Einspritzung des Kraftstoffs in den Brennraum freigegeben werden. Die Steuerung des Drucks im Steuerraum erfolgt durch das Steuerventil, wobei sich eine Steigbohrung ausgehend vom Steuerraum durch das Ventilstück in den Führungsabschnitt hinein erstreckt. Durch die Steigbohrung kann die Steuermenge des Kraftstoffs aus dem Steuerraum in einen Absteuerraum gelangen, wobei die Freigabe der Entlüftung durch die Steigbohrung mittels der Ventilnadel erfolgt. Hebt sich die Ventilnadel durch eine Bestromung des Elektromagneten an, so werden Öffnungen freigegeben, und der Kraftstoff kann von der Steigbohrung durch die Öffnungen in den Absteuerraum gelangen.

Die Ventilnadel ist derart druckausgeglichen angeordnet, dass diese in axialer Richtung lediglich durch den Elektromagneten bzw. die Ventilfeder kraftbeaufschlagt ist. Um die Geschwindigkeit der Düsennadelbewegung zu kontrollieren, ist im Fluidsystem zwischen dem Steuerraum und dem Absteuerraum eine Ablaufdrossel angeordnet, wobei sich zwischen der Ablaufdrossel und dem durch die Ventilnadel in Wirkverbindung mit dem Führungsabschnitt gebildeten Dichtsitz ein nicht vernachlässigbares Kraftstoffvolumen befindet. Die Einbausituation der Ablaufdrossel bewirkt, dass bei offenem Steuerventil der aus der Ablaufdrossel austretende Kraftstoff zunächst in eine Steigleitung gelangt und entlang der Hubachse in Richtung des Führungsabschnittes geführt wird. Nachfolgend gelangt der Kraftstoff aus der Steigbohrung über eine Querbohrung in einen Ringraum, aus dem der Kraftstoff bei geöffneter Stellung des Steuerventils in den Absteuerraum gelangt.

Dabei ist auch das Steuerventil selbst als Absteuerventil mit einem ringförmiges Sitz ausgeführt, wobei in der Öffnungsstellung das Steuerventil den Dichtsitz durch Anheben der Ventilnadel, einen Spalt weit freigibt, so dass der Kraftstoff in den Absteuerraum gelangen kann. Im nicht bestromten Zustand des Elektromagneten wird die Ventilnadel, welche einteilig oder zumindest einheitlich mit der Ankerplatte des Steuerventils ausgeführt sein kann, durch die vorgespannte Ventilfeder erneut gegen den Dichtsitz gepresst, um die Steigbohrung bzw. die Querbohrung gegen den Absteuerraum abzudichten.

Daher wechselt der Druck im angesprochenen Volumen zwischen dem Steuerraumdruck bei geschlossenem Ventil und einem Druck oberhalb des Rücklaufdruckniveaus bei geöffnetem Steuerventil. Die Druckdifferenz zwischen Rücklaufdruck und dem Druck vor dem Ventilsitz wird bei gegebenem Sitzdurchmesser hauptsächlich vom Ventilhub bestimmt.

Damit jedoch der Durchfluss durch die Ablaufdrossel unabhängig vom Druck zwischen der Ablaufdrossel und dem Steuerventil ist, muss die Ablaufdrossel in ihrem kavitierenden Bereich betrieben werden. Dies hat zur Folge, dass bei geöffnetem Steuerventil Dampfblasen aus der Ablaufdrossel ausgespült werden, die nach Verlassen der Ablaufdrossel wieder kondensieren. Mit steigendem Hub der Ventilnadel sinkt nun die Drosselung im Dichtsitz und die Kondensationsrate der Dampfblasen im Kraftstoffvolumen hinter der Ablaufdrossel fällt. In der Folge werden mit steigendem Ankerhub die Dampfblasen immer weiter von der Ablaufdrossel weg transportiert, bevor diese kondensieren. Daraus folgt, dass mit steigendem Ankerhub ein immer höheres Kraftstoffvolumen hinter der Ablaufdrossel mit Dampfblasen durchsetzt ist. Bei erneutem Schließen des Steuerventils befindet sich im Raum zwischen der Ablaufdrossel und dem Dichtsitz des Steuerventils ein Dampfvolumen, dessen Größe unter anderem vom Hub der Ventilnadel bei geöffnetem Steuerventil abhängt. Diese Dampfblasen kondensieren mit der Geschwindigkeit, mit der der Kraftstoff aus der Ablaufdrossel nachströmt. Erst wenn das Dampfvolumen vollständig kondensiert ist, kann sich nach dem Schließen des Steuerventils hinter der Ablaufdrossel der Druck wieder aufbauen, wobei davor der gleiche Volumenstrom an Kraftstoff abströmt, wie dies bei einem geöffneten Ventilsitz erfolgt.

Wie bereits erwähnt, vergrößert sich das Dampfvolumen mit steigendem Hub der Ventilnadel. In der Praxis wirkt sich dies so aus, dass oberhalb eines bestimmten Hubes der Ventilnadel das Dampfvolumen eine Größe annimmt, die nennenswert störend wirkt, und sich oberhalb dieses Grenz-Ventilnadelhubes das Düsennadelschließen stark verzögert und die Einspritzmenge des eingespritzten Kraftstoffs in den Brennraum stark ansteigt. Da ein großes Volumen von Einspritzung zu Einspritzung zudem auch schwankt, kommt es im selben Zug auch zu großen Hub-zu-Hub-Streuungen der Einspritzmenge.

Es ist daher die Aufgabe der vorliegenden Erfindung, die konstruktive Gestaltung des Steuerventils derart zu verbessern, dass eine genauere Hubsteuerung des Ventilkolbens bzw. der Düsennadel ermöglicht ist.

### Offenbarung der Erfindung

Diese Aufgabe wird ausgehend von einem Kraftstoffinjektor zum Einspritzen von Kraftstoff in einen Brennraum einer Brennkraftmaschine gemäß dem Oberbegriff des Anspruchs 1 in Verbindung mit dessen kennzeichnenden Merkmalen gelöst. Vorteilhafte Weiterbildungen der Erfindung sind in den abhängigen Ansprüchen angegeben.

Die Erfindung schließt die technische Lehre ein, dass zwischen dem Führungsabschnitt und der Führungsbohrung der Ventilnadel eine Strömungsverengung eingebracht ist, welche derart geometrisch ausgebildet ist, um eine Drosselung des hindurchströmenden Kraftstoffs zu schaffen und das Druckniveau des Kraftstoffs in der Steigbohrung anzuheben.

Die Erfindung nutzt dabei den Vorteil, dass eine korrekte Funktion des Steuerventils mit der erfindungsgemäßen Strömungsverengung auch bei erheblich vergrößerten Ankerhüben gewährleistet ist. Durch die eingebrachte Strömungsverengung, welche unabhängig vom Ankerhub den gleichen geometrischen Drosselquerschnitt bewirkt, ermöglicht ein gleichbleibendes hohes Druckniveau zwischen der Ablaufdrossel und dem Absteuerraum. Damit wird die Bildung der störenden Dampfblasen durch die Kavitation in bzw. nach der Ablaufdrossel reduziert bzw. vermieden. Wird der oben beschriebene Grenzhub der Ventilnadel überschritten, so verlagert sich der engste Drosselquerschnitt von der an dem Führungsabschnitt ausgebildeten Dichtkante in den Bereich der erfindungsgemäßen Strömungsverengung zwischen dem Führungsabschnitt und der Führungsbohrung der Ventilnadel. Folglich nimmt mit steigendem Hub der Ventilnadel der Druck hinter der Ablaufdrossel nicht weiter ab, und das Dampfvolumen steigt nicht mehr oder nur in begrenztem Maße, so dass sich der Grenzhub der Ventilnadel erheblich erweitern lässt.

Die Erfindung kann bei einem nach außen abströmenden Steuerventil mit einem Dichtsitz eingesetzt werden, wobei diese in entsprechender Weise auch bei Steuerventilen mit einem nach oben in Richtung der Hubachse angeordneten Dichtsitz angewendet werden kann. Ferner besteht die Möglichkeit, die vorliegende Erfindung auch durch eine entsprechend umgestaltete geometrische Ausbildung der Strömungsverengung bei nach innen abströmenden Steuerventilen anzuwenden.

Eine vorteilhafte Ausführung der Strömungsverengung besteht darin, dass zwischen der Steigbohrung und dem Ringraum wenigstens eine Querbohrung in den Führungsabschnitt eingebracht ist, um die fluidische Verbindung von der Steigbohrung in den Ringraum zu schaffen. Eine noch vorteilhaftere Ausführungsform ist darin gegeben, dass sich auf dem Umfang des Führungsabschnitts verteilt mehrere Querbohrungen in den Ringraum bzw. in den Bereich der Strömungsverengung hinein erstrecken. Die Querbohrungen können entlang einer Querbohrungsachse verlaufen, welche mit der Hubachse einen rechten Winkel einnimmt, wobei die Querbohrungen auch unter einem Winkel < 90° bezogen auf die Hubachse eingebracht sein können. Besonders vorteilhaft sind die Querbohrungen angeordnet, wenn diese 180° - gegenüberliegend zueinander angeordnet sind, so dass diese in einem einzigen Bohrvorgang gefertigt werden können. Dabei sei angemerkt, dass die Bohrungen wie die Querbohrung oder auch die Steigbohrung nicht auf das Fertigungsverfahren des Bohrens als solches beschränkt sind, sondern dass die Bohrungen in Gestalt von Kanälen auch auf sonstige Weise eingebracht sein können.

Weiterhin ist von Vorteil, dass die Ventilnadel eine Dichtkante umfasst, welche in der Schließstellung radial umlaufend gegen das Ventilstück und/oder den angeformten Führungsabschnitt abdichtet, und die Dichtkante am in Richtung des Ventilstückes weisenden Endes der Ventilnadel angeordnet ist. Die Dichtkante an der Ventilnadel bildet bei Zusammenwirkung mit dem Führungsabschnitt bzw. dem Ventilstück die variable Ablaufdrossel, durch welche im Hub der Ventilnadel der Grenzhub erreicht bzw. überschritten werden kann. Unabhängig von der Hubstellung der Ventilnadel und unabhängig vom Öffnungsquerschnitt der Ablaufdrossel, die durch die Dichtkante gebildet wird, bleibt die Strömungsverengung gemäß der vorliegenden Erfindung zwischen der Führungsbohrung und der Ventilnadel erhalten. Damit ist die erfindungsgemäße Strömungsverengung unabhängig von der ausgebildeten Dichtkante und unabhängig von der Hubstellung der Ventilnadel.

Eine vorteilhafte Weiterbildung der Strömungsverengung ergibt sich durch eine geometrische Form einer sich gegen die innere Wandung der Führungsbohrung erstreckende ringförmige oder auch bundförmige Erhebung mit einem Drosseldurchmesser, welche zwischen dem Ringraum und der Dichtkante in die Kontur des Führungsabschnittes eingebracht ist. Eine alternative Ausgestaltung der Geometrie des Drosselquerschnitts kann darin gesehen werden, dass die ringförmige oder bundförmige Erhebung im Bereich der Führungsbohrung innerhalb der Ventilnadel eingebracht ist.

Zur Bildung des Ringraums ist es von Vorteil, dass dieser durch eine Einschnürung mit einem Einschnürdurchmesser im Führungsabschnitt selbst gebildet ist, und die wenigstens eine Querbohrung im Bereich der Einschnürung in den Ringraum mündet. Damit befindet sich die Strömungsverengung zwischen dem Ringraum und der Ebene, in der die Dichtkante der Ventilnadel gegen den Führungsabschnitt bzw. gegen das Ventilstück drosselnd mit diesem zusammenwirkt.

Eine weitere vorteilhafte Ausführungsform der Strömungsverengung wird dadurch gebildet, dass die wenigstens eine Querbohrung in den Bereich der ringförmigen Erhebung mit dem Drosseldurchmesser mündet, so dass der Kraftstoff in den Bereich der Strömungsverengung in den angrenzenden Ringraum einleitbar ist. Gemäß dieser Ausführungsform strömt der Kraftstoff direkt in den Bereich der Strömungsverengung, und durchläuft den gebildeten Drosselquerschnitt, um in den Ringraum zu gelangen. Auch bei dieser Ausführungsform ist der wirksame Drosselquerschnitt der Strömungsverengung unabhängig von der Hubstellung der Ventilnadel, so dass die Vorteile der vorliegenden Erfindung auch mit dieser Lösung erreicht werden.

Die Ablaufdrossel zur Drosselung der Entlüftung des Steuerraums befindet sich vorteilhafterweise im Bereich der Steigbohrung, so dass diese gemäß der vorliegenden Erfindung auch in den steuerraumnahen Bereich eingebracht werden kann, da durch die zusätzliche Strömungsverengung der wirksame Kraftstoffdruck in der Steigbohrung bis in den Ringraum hinein auf einem höheren Niveau gehalten wird. Die kavitierende Wirkung der Ablaufdrossel kann daher nicht zu einer weiteren Steigerung des Dampfanteils innerhalb des Kraftstoffs im mittleren bzw. im niedrigeren Druckbereich führen, so dass die Ablaufdrossel auch in die Nähe des Steuerraums eingebracht sein kann.

Vorteilhafterweise ist die Strömungsverengung mit dem Drosseldurchmesser derart ausgebildet, dass in jeder Hubposition der Ventilnadel das Druckniveau wenigstens im Bereich der Steigbohrung einen Wert erreicht, bei dem folglich eine Dampfblasenbildung durch Kavitationseffekte in der Ablaufdrossel vermieden oder wenigstens stark reduziert ist.

Weitere, die Erfindung verbessernde Maßnahmen werden nachstehend gemeinsam mit der Beschreibung eines bevorzugten Ausführungsbeispiels der Erfindung anhand der Figuren näher dargestellt.

### Ausführungsbeispiele

Es zeigt:
- Die Figur 1: eine quergeschnittene Ansicht eines Kraftstoffinjektors mit einem ersten Ausführungsbeispiel der vorliegenden Erfindung;
- Die Figur 2: einen vergrößerten Ausschnitt der erfindungsgemäßen Strömungsverengung gemäß des ersten Ausführungsbeispiels;
- Die Figur 3: eine quergeschnittene Ansicht des Kraftstoffinjektors mit einem zweiten Ausführungsbeispiel der vorliegenden Erfindung; und
- Die Figur 4: einen vergrößerten Ausschnitt der erfindungsgemäßen Strömungsverengung gemäß des zweiten Ausführungsbeispiels.

In Figur 1 ist ein erfindungsgemäßer Kraftstoffinjektor dargestellt, welcher mit dem Bezugszeichen 1 versehen ist. Diese zeigt im Querschnitt einen Injektorkörper 2, in welchem ein Ventilkolben 3 entlang einer Hubachse 4 hubbeweglich geführt ist. Der Ventilkolben 3 kann auch direkt als Düsennadel ausgebildet sein, wobei im vorliegenden Ausführungsbeispiel der Ventilkolben 3 in seiner Hubbewegung mit der Düsennadel (nicht angezeigt) zusammenwirkt. Ferner erstreckt sich entlang der Hubachse 4 eine Ventilnadel 5, welche eine Führungsbohrung 6 aufweist, durch die sich ein Führungsabschnitt 7, welcher an einem Ventilstück 8 angeformt ist, hinein erstreckt. Oberhalb der Ventilnadel 5 befindet sich ein Magnetventil mit einem Elektromagneten, welcher geeignet ist, um die Ventilnadel 5 magnetisch zu bewegen, so dass diese entlang der Hubachse 4 eine Hubbewegung ausführt. Bei einer Bestromung des Elektromagneten wird die Ventilnadel 5 entlang der Hubachse 4 nach oben gezogen, wobei an der Ventilnadel 5 ein Ankerabschnitt zur Wechselwirkung mit dem Elektromagneten angeformt ist. Wird die Bestromung des Elektromagneten beendet, so drückt eine Ventilfeder die Ventilnadel 5 wieder in den Dichtsitz, welcher eine Dichtkante 14 umfasst, die gegen den Führungsabschnitt 7 bzw. das Ventilstück 8 abdichtet. Der der Dichtkante 14 entgegenstehende Bereich entspricht etwa dem Übergang des Ventilstücks 8 in den Führungsabschnitt 7, wobei die Dichtkante 14 gemäß der vorliegenden Ausführungsform unmittelbar in der Kehle des Übergangs eingebracht ist.

Der Ventilkolben 3 wird über einen Steuerraum 10 in der Hubbewegung gesteuert, wobei eine Druckbeaufschlagung des Steuerraums 10 mit einem Kraftstoffhochdruck den Ventilkolben 3 und damit die Düsennadel vertikal entlang der Hubachse 4 nach unten bewegt, so dass die Einspritzöffnungen geschlossen sind. Wird der Steuerraum 10 über die Steigbohrung 9, welche im Ventilstück 8 eingebracht ist und sich bis in den Führungsabschnitt 7 hinein erstreckt, entlastet, so bewegt sich der Ventilkolben 3 entlang der Hubachse 4 vertikal nach oben, so dass die Einspritzöffnungen für die Phase des Einspritzens des Kraftstoffs in den Brennraum der Brennkraftmaschine freigegeben werden. Die Steigbohrung 9 mündet in eine oder mehrere Querbohrungen 13, so dass der Kraftstoff in einen Ringraum 11 eintreten kann, welcher in den Führungsabschnitt 7 eingebracht ist und sich zwischen dem Führungsabschnitt 7 und der Ventilnadel 5 radial erstreckt. Erfindungsgemäß befindet sich zwischen dem Ringraum 11 und dem Bereich der Dichtkante 14 die Strömungsverengung, welche durch eine entsprechende geometrische Ausgestaltung des Führungsabschnittes 7 mit einer ringförmigen oder bundförmigen Erhebung gebildet ist. Wird die Ventilnadel 5 durch den Elektromagneten vertikal entlang der Hubachse 4 nach oben bewegt, so öffnet die Dichtkante 14, und der Kraftstoff kann aus dem Ringraum 11 in einen Absteuerraum 12 abströmen, so dass der Druck in der Steigbohrung 9 und damit im Steuerraum 10 sinkt. Wird die Ventilnadel 5 wieder gegen die Dichtkante 14 bewegt, so schließt diese erneut, und der Abfluss des Kraftstoffs in den Absteuerraum wird unterbrochen. Dabei baut sich im Ringraum 11 und in der Steigbohrung 9 wieder Kraftstoffhochdruck auf, so dass auch der Steuerraum 10 erneut unter Kraftstoffhochdruck steht. Dadurch wird der Ventilkolben 3 wieder vertikal entlang der Hubachse 4 nach unten bewegt, und die Einspritzöffnungen werden wieder geschlossen.

In der Figur 2 ist ein vergrößerter Ausschnitt der erfindungsgemäßen Strömungsverengung zwischen dem Ringraum 11 und dem Absteuerraum 12 im Halbschnitt dargestellt. Der Kraftstoff tritt zunächst über die Steigbohrung 9 durch die Querbohrung 13 in den Ringraum 11 ein, wobei die Ventilnadel 5 im geöffneten Zustand dargestellt ist, so dass die Dichtkante 14 aus der Kehle vom Ventilstück 8 bzw. vom Führungsabschnitt 7 abgehoben ist. In dieser Schaltsituation des Steuerventils kann der Kraftstoff aus dem Steuerraum - hier nicht dargestellt - über die Steigbohrung 9 in den Ringraum 11 gelangen und in den Absteuerraum 12 abströmen. Dabei muss der Kraftstoff die erfindungsgemäße Strömungsverengung durchlaufen, welche durch eine geometrische Ausgestaltung einer ringförmigen oder bundförmigen Erhebung mit dem Drosseldurchmesser 15 gebildet ist. Der Einschnürdurchmesser 16 zur Bildung des Ringraums 11 ist deutlich kleiner ausgebildet als der Drosseldurchmesser 15, so dass unabhängig von der Schaltstellung entlang der Hubachse 4 der Ventilnadel 5 der Kraftstoff die Strömungsverengung, die durch den Drosseldurchmesser 15 gebildet ist, durchlaufen muss. Damit wird erfindungsgemäß erreicht, dass auch im Öffnungshub gemäß der Darstellung der Druck während des Abströmens des Kraftstoffs in den Absteuerraum 11 innerhalb der Querbohrung 13 und insbesondere innerhalb der Steigbohrung 9 ein höheres Niveau beibehält. Der Drosseldurchmesser 15 zur Bildung der Erhebung erstreckt sich nur über einen kleinen Bereich entlang der Hubachse 4, so dass eine wulstartige oder bundartige Erhebung gebildet wird, wobei zwischen der Erhebung und der Anlagekehle der Dichtkante 14 eine erneute Einschnürung dargestellt ist. Somit ist der Ringraum 11 in einen oberen Bereich, in den die Querbohrungen 13 münden, und in einen unteren Bereich, der zwischen dem Drosseldurchmesser 15 und der Dichtkante 14 gebildet ist, unterteilt.

Die Figur 3 zeigt ein weiteres Ausführungsbeispiel des Kraftstoffinjektors 1 mit einer weiteren erfindungsgemäßen Lösung der Anordnung der Strömungsverengung zwischen der Querbohrung 13 und dem Ringraum 11. Bezüglich der mit dem Bezugszeichen gekennzeichneten einzelnen Komponenten und der Wirkungsweise des Kraftstoffinjektors 1 gemäß der Darstellung in Figur 3 sei auf die Beschreibung der Darstellung in Figur 1 verwiesen.

Figur 4 zeigt eine vergrößerte Darstellung der erfindungsgemäßen Strömungsverengung im Bereich des Ringraums 11, welcher durch die ringförmige Erhebung mit dem Drosseldurchmesser 15 in zwei Bereiche unterteilt ist, und sich die Querbohrung 13 in den Bereich des Drosseldurchmessers 15, d.h. in den Bereich der ringförmigen Erhebung hinein erstreckt und aus dieser heraus mündet. Damit strömt die Steuermenge des Kraftstoffs durch die Querbohrung 13 unmittelbar in einen Bereich der Strömungsverengung, und kann seitlich in den oberen und unteren Abschnitt des Ringraums 11 hineinströmen. Der Ringraum 11 ist durch Einschnürungen geschaffen, welche die jeweiligen Einschnürdurchmesser 16 umfassen, und sowohl oberhalb als auch unterhalb des Drosseldurchmessers 15 vorgesehen sind. Auch in dieser Darstellung ist die Ventilnadel 5 in der geöffneten Stellung dargestellt, so dass die Dichtkante 14 vom gegenüberliegenden Bereich im Ventilstück 8 bzw. im Führungsabschnitt 7 abgehoben ist. Der Kraftstoff kann daher durch die Steigbohrung 9 und die Querbohrung 13 in den Bereich der Strömungsverengung einströmen, und über den unterhalb des Drosseldurchmessers 15 vorgesehenen Ringraum 11 in den Absteuerraum 12 gelangen.

Die Erfindung beschränkt sich in ihren Ausführungen nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht. Insbesondere sei darauf hingewiesen, dass die Schaffung einer erfindungsgemäßen Strömungsverengung sowohl für radial nach innen abströmende als auch radial nach außen abströmende Steuerventile anwendbar ist. Ferner kann die vorgesehene erfindungsgemäße Strömungsverengung auch für weitere Bauarten von Steuerventilen vorgesehen sein, welche entlang der Hubachse 4 auch in Richtung des Elektromagneten abströmen, und über einen oberhalb angeordneten Absteuerraum oder Absteuerkanal entlüften.

## Patentansprüche

1. Kraftstoffinjektor zum Einspritzen von Kraftstoff in einen Brennraum einer Brennkraftmaschine, umfassend einen hubbeweglich in einem Injektorkörper (2) geführten Ventilkolben (3), wobei die Hubbewegung des Ventilkolbens (3) durch ein Steuerventil steuerbar ist, welches eine hubbeweglich zwischen einer Öffnungsstellung und einer Schließstellung in Richtung einer Hubachse (4) geführte Ventilnadel (5) mit einer Führungsbohrung (6) aufweist, in die sich ein endseitig an einem Ventilstück (8) angeformter Führungsabschnitt (7) zur hubbeweglichen Führung der Ventilnadel (5) hinein erstreckt, wobei sich entlang der Hubachse (4) eine Steigbohrung (9) durch das Ventilstück (8) bis in den Führungsabschnitt (7) hinein erstreckt, durch die ein Steuerraum (10) zur Hubsteuerung des Ventilkolbens (3) über einen zwischen der Führungsbohrung (6) und dem Führungsabschnitt (7) eingebrachten Ringraum (11) in einen Absteuerraum (12) entlüftbar ist, wobei zwischen Steuerraum (10) und Absteuerraum (12) eine Ablaufdrossel angeordnet ist, und wobei die Ventilnadel (5) eine Dichtkante (14) umfasst, welche in der Schließstellung radial umlaufend gegen das Ventilstück (8) und/oder den angeformten Führungsabschnitt (7) abdichtet, **dadurch gekennzeichnet, dass** zwischen dem Führungsabschnitt (7) und der Führungsbohrung (6) der Ventilnadel (5) zwischen Ringraum (11) und Dichtkante (14) eine Strömungsverengung eingebracht ist, welche derart geometrisch ausgebildet ist, um eine Drosselung des hindurchströmenden Kraftstoffs zu schaffen und das Druckniveau des Kraftstoffes in der Steigbohrung (9) anzuheben.

2. Kraftstoffinjektor nach Anspruch 1,
**dadurch gekennzeichnet, dass** zwischen der Steigbohrung (9) und dem Ringraum (11) wenigstens eine Querbohrung (13) in den Führungsabschnitt (7) eingebracht ist, um die fluidische Verbindung von der Steigbohrung (9) in den Ringraum (11) zu schaffen.

3. Krafstoffinjektor nach Anspruch 1 oder 2,
**dadurch gekennzeichnet, dass** die Dichtkante (14) am in Richtung des Ventilstückes (8) weisenden Endes der Ventilnadel (5) angeordnet ist.

4. Krafstoffinjektor nach einem der Ansprüche 1 bis 3,
**dadurch gekennzeichnet, dass** die Strömungsverengung in Form einer sich gegen die innere Wandung der Führungsbohrung (6) erstreckende ringförmige oder bundförmige Erhebung mit einem Drosseldurchmesser (15) ausgebildet ist, welche zwischen dem Ringraum (11) und der Dichtkante (14) in die Kontur des Führungsabschnittes (7) eingebracht ist.

5. Kraftstoffinjektor nach einem der vorgenannten Ansprüche,
**dadurch gekennzeichnet, dass** die Strömungsverengung injeder Schaltstellung der Ventilnadel (5) erhalten bleibt.

6. Kraftstoffinjektor nach einem der vorgenannten Ansprüche,
**dadurch gekennzeichnet, dass** der Ringraum (11) durch eine Einschnürung mit einem Einschnürdurchmesser (16) im Führungsabschnitt (7) gebildet ist, und die wenigstens eine Querbohrung (13) im Bereich der Einschnürung in den Ringraum (11) mündet.

7. Kraftstoffinjektor nach einem der Ansprüche 1 bis 5,
**dadurch gekennzeichnet, dass** die wenigstens eine Querbohrung (13) in den Bereich der ringförmigen Erhebung mit dem Drosseldurchmesser (15) mündet, sodass der Kraftstoff in den Bereich der Strömungsverengung in den angrenzenden Ringraum (11) einleitbar ist.

8. Kraftstoffinjektor nach einem der vorgenannten Ansprüche,
**dadurch gekennzeichnet, dass** sich auf dem Umfang des Führungsabschnittes (7) verteilt mehrere Querbohrungen (13) in den Ringraum bzw. in den Bereich der Strömungsverengung hinein erstrecken.

9. Kraftstoffinjektor nach einem der vorgenannten Ansprüche,
**dadurch gekennzeichnet, dass** im Bereich der Steigbohrung (9) eine Ablaufdrossel eingebracht ist, um die Abströmung aus dem Steuerraum (10) zu drosseln.

10. Kraftstoffinjektor nach einem der vorgenannten Ansprüche,
**dadurch gekennzeichnet, dass** die Strömungsverengung mit dem Drosseldurchmesser (15) derart ausgebildet ist, dass in jeder Hubposition der Ventilnadel (5) das Druckniveau wenigstens im Bereich der Steigbohrung (9) einen Wert erreicht, bei dem eine Durchsetzung der Steigbohrung mit aus der Ablaufdrossel austretenden Dampfblasen vermieden oder wenigstens stark reduziert ist.

## Claims

1. Fuel injector for injecting fuel into a combustion chamber of an internal combustion engine, comprising a valve piston (3) which is guided in a stroke-movable fashion in an injector body (2), with it being possible for the stroke movement of the valve piston (3) to be controlled by means of a control valve which has a valve needle (5) which is guided in a stroke-movable fashion in the direction of a stroke axis (4) between an open position and a closed position and has a guide bore (6) into which extends a guide section (7), which is integrally formed at the end side on a valve piece (8), for the stroke-movable guidance of the valve needle (5), with a rising bore (9) extending along the stroke axis (4) through the valve piece (8) into the guide section (7), through which rising bore (9) a control chamber (10) for controlling the stroke of the valve piston (3) can be ventilated into a discharge chamber (12) via an annular chamber (11) which is formed between the guide bore (6) and the guide section (7), with an outflow throttle being arranged between the control chamber (10) and discharge chamber (12), and with the valve needle (5) comprising a sealing edge (14) which, in the closed position, seals off against the valve piece (8) and/or the integrally formed guide section (7) in a radially encircling manner, **characterized in that** a flow restriction is formed between the guide section (7) and the guide bore (6) of the valve needle (5) between the annular chamber (11) and sealing edge (14), which flow restriction is geometrically designed so as to provide throttling of the fuel flowing through and to increase the pressure level of the fuel in the rising bore (9).

2. Fuel injector according to Claim 1,
**characterized in that** at least one transverse bore (13) is formed into the guide section (7) between the rising bore (9) and the annular chamber (11) in order to provide the fluidic connection from the rising bore (9) into the annular chamber (11).

3. Fuel injector according to Claim 1 or 2,
**characterized in that** the sealing edge (14) is arranged on that end of the valve needle (5) which points in the direction of the valve piece (8).

4. Fuel injector according to one of Claims 1 to 3,
**characterized in that** the flow restriction is formed in the manner of an annular or collar-shaped elevation which extends towards the inner wall of the guide bore (6) and which has a throttle diameter (15) which is formed into the contour of the guide section (7) between the annular chamber (11) and the sealing edge (14).

5. Fuel injector according to one of the preceding claims,
**characterized in that** the flow restriction is maintained in all switching positions of the valve needle (5).

6. Fuel injector according to one of the preceding claims,
**characterized in that** the annular chamber (11) is formed by a constriction with a constriction diameter (16) in the guide section (7), and the at least one transverse bore (13) opens out into the annular chamber (11) in the region of the constriction.

7. Fuel injector according to one of Claims 1 to 5,
**characterized in that** the at least one transverse bore (13) opens out into the region of the annular elevation with the throttle diameter (15), such that the fuel can be conducted in the region of the flow restriction into the adjoining annular chamber (11).

8. Fuel injector according to one of the preceding claims,
**characterized in that** a plurality of transverse bores (13) distributed over the circumference of the guide section (7) extend into the annular chamber or into the region of the flow restriction.

9. Fuel injector according to one of the preceding claims,
**characterized in that** an outflow throttle is formed in the region of the rising bore (9) in order to throttle the flow out of the control chamber (10).

10. Fuel injector according to one of the preceding claims,
**characterized in that** the flow restriction with the throttle diameter (15) is formed such that, in all stroke positions of the valve needle (5), the pressure level at least in the region of the rising bore (9) reaches a value at which a propagation through the rising bore of vapour bubbles emerging from the outflow throttle is prevented or at least greatly reduced.

## Revendications

1. Injecteur de carburant pour l'injection de carburant dans une chambre de combustion d'un moteur à combustion interne, comprenant un piston de soupape (3) guidé avec une course mobile dans un corps d'injecteur (2), le mouvement de la course du piston de soupape (3) pouvant être commandé par une soupape de commande, qui présente une aiguille de soupape (5) guidée avec une course mobile entre une position d'ouverture et une position de fermeture dans la direction d'un axe de course (4), avec un alésage de guidage (6), dans lequel s'étend une portion de guidage (7) façonnée du côté de l'extrémité sur une pièce de soupape (8) pour le guidage avec une course mobile de l'aiguille de soupape (5), un alésage montant (9) s'étendant le long de l'axe de course (4) à travers la pièce de soupape (8) jusque dans la portion de guidage (7), à travers lequel un espace de commande (10) pour la commande de course du piston de soupape (3) peut être ventilé par le biais d'un espace annulaire (11) réalisé entre l'alésage de guidage (6) et la portion de guidage (7), dans un espace de coupure (12), un étranglement d'écoulement étant disposé entre l'espace de commande (10) et l'espace de coupure (12), et l'aiguille de soupape (5) comprenant une arête d'étanchéité (14), qui réalise l'étanchéité dans la position de fermeture radialement circonférentiellement contre la pièce de soupape (8) et/ou la portion de guidage (7) façonnée, **caractérisé en ce que** l'on prévoit entre la portion de guidage (7) et l'alésage de guidage (6) de l'aiguille de soupape (5) entre l'espace annulaire (11) et l'arête d'étanchéité (14) un rétrécissement de l'écoulement, qui est réalisé géométriquement de telle sorte qu'il produise un étranglement du carburant affluant à travers lui, et qu'il augmente le niveau de pression du carburant dans l'alésage montant (9).

2. Injecteur de carburant selon la revendication 1,
**caractérisé en ce que** l'on prévoit entre l'alésage montant (9) et l'espace annulaire (11) au moins un alésage transversal (13) dans la portion de guidage (7), afin de créer la connexion fluidique de l'alésage montant (9) dans l'espace annulaire (11).

3. Injecteur de carburant selon la revendication 1 ou 2, **caractérisé en ce que** l'arête d'étanchéité (14) est disposée à l'extrémité de l'aiguille de soupape (5) tournée dans la direction de la pièce de soupape (8).

4. Injecteur de carburant selon l'une quelconque des revendications 1 à 3, **caractérisé en ce que** le rétrécissement de l'écoulement est réalisé en forme de rehaussement annulaire ou en forme d'épaulement s'étendant vers la paroi interne de l'alésage de guidage (6), avec un diamètre d'étranglement (15), qui est prévu entre l'espace annulaire (11) et l'arête d'étanchéité (14) dans le contour de la portion de guidage (7).

5. Injecteur de carburant selon l'une quelconque des revendications précédentes,
**caractérisé en ce que** le rétrécissement de l'écoulement reste assuré dans chaque position de commutation de l'aiguille de soupape (5).

6. Injecteur de carburant selon l'une quelconque des revendications précédentes,
**caractérisé en ce que** l'espace annulaire (11) est formé par une constriction avec un diamètre de constriction (16) dans la portion de guidage (7), et l'au moins un alésage transversal (13) débouche dans la région de la constriction dans l'espace annulaire (11).

7. Injecteur de carburant selon l'une quelconque des revendications 1 à 5, **caractérisé en ce que** l'au moins un alésage transversal (13) débouche dans la région du rehaussement annulaire avec le diamètre d'étranglement (15), de sorte que le carburant puisse être guidé dans la région du rétrécissement de l'écoulement dans l'espace annulaire adjacent (11).

8. Injecteur de carburant selon l'une quelconque des revendications précédentes, **caractérisé en ce que** plusieurs alésages transversaux (13) répartis sur la périphérie de la portion de guidage (7) s'étendent dans l'espace annulaire ou dans la région du rétrécissement de l'écoulement.

9. Injecteur de carburant selon l'une quelconque des revendications précédentes, **caractérisé en ce que** l'on prévoit dans la région de l'alésage montant (9) un étranglement d'écoulement, afin d'étrangler l'écoulement sortant de l'espace de commande (10).

10. Injecteur de carburant selon l'une quelconque des revendications précédentes, **caractérisé en ce que** le rétrécissement de l'écoulement avec le diamètre d'étranglement (15) est réalisé de telle sorte que dans chaque position de course de l'aiguille de soupape (5), le niveau de pression au moins dans la région de l'alésage montant (9) atteigne une valeur à laquelle on évite ou au moins on réduit fortement le passage à travers l'alésage montant de bulles de vapeur sortant de l'étranglement d'écoulement.
